# EUROPÄISCHE PATENTSCHRIFT

(11) **EP 1 050 726 B1**
(45) Veröffentlichungstag und Bekanntmachung des Hinweises auf die Patenterteilung: **24.01.2007**
(21) Anmeldenummer: 00109558.7
(22) Anmeldetag: 04.05.2000
(51) Int. Cl.: F25B 47/02, F25B 1/10, F25B 5/02, F25B 41/04

(54) **Kälteanlage**
Refrigeration system
Système frigorifique

(30) Priorität: 05.05.1999 DE 19920726
(43) Veröffentlichungstag der Anmeldung: 08.11.2000
(73) Patentinhaber: Linde Kältetechnik GmbH, 50999 Köln (DE)
(72) Erfinder: Koch, Klaus, 44534 Lünen (DE)
(74) Vertreter: Klunker . Schmitt-Nilson . Hirsch

(56) Entgegenhaltungen:
- CH-A- 632 080
- FR-A- 2 422 122
- GB-A- 2 165 931
- US-A- 3 234 753
- US-A- 3 638 444
- US-A- 4 474 026
- US-A- 4 522 037
- PATENT ABSTRACTS OF JAPAN vol. 017, no. 469 (M-1469), 26. August 1993 (1993-08-26) & JP 05 106944 A (NIPPONDENSO CO LTD), 27. April 1993 (1993-04-27)
- PATENT ABSTRACTS OF JAPAN vol. 017, no. 196 (M-1397), 16. April 1993 (1993-04-16) & JP 04 340072 A (DAIKIN IND LTD), 26. November 1992 (1992-11-26)
- PATENT ABSTRACTS OF JAPAN vol. 1996, no. 10, 31. Oktober 1996 (1996-10-31) & JP 08 159620 A (NIPPON KENTETSU CO LTD;MITSUBISHI ELECTRIC CORP), 21. Juni 1996 (1996-06-21)
- PATENT ABSTRACTS OF JAPAN vol. 1998, no. 05, 30. April 1998 (1998-04-30) & JP 10 002643 A (MITSUBISHI HEAVY IND LTD), 6. Januar 1998 (1998-01-06)

## Beschreibung

Die Erfindung betrifft eine Kälteanlage gemäß dem Oberbegriff des Anspruchs 1 und ein Verfahren zum Abtauen dieser Kälteanlage.

US-A- 4 474 026 offenbart eine Kälteanlage gemäß dem Oberbegriff des Anspruchs 1.

Kälteanlagen werden beispielsweise in Supermärkten betrieben. Sie versorgen dort im allgemeinen eine Vielzahl von Kälteverbrauchem, wie etwa Kühlräume, Kühl- und Tiefkühlmöbel. Zu diesem Zweck zirkuliert in ihnen ein ein- oder mehrkomponentiges Kältemittel bzw. Kältemittelgemisch. Eine derartige Kälteanlage - wie sie aus der DE-PS 39 28 430 bekannt ist - weist einen Verflüssiger auf, in dem das unter Druck stehende Kältemittel durch indirekten Wärmetausch, vorzugsweise gegen Außenluft, kondensiert wird.

Das flüssige Kältemittel aus dem Verflüssiger wird einem Sammelbehälter zugeführt. Innerhalb einer Kälteanlage muß immer soviel Kältemittel vorhanden sein, daß auch bei maximalem Kältebedarf die Verdampfer aller Kälteverbraucher gefüllt werden können. Da jedoch bei niedrigerem Kältebedarf einzelne Verdampfer nur teilweise gefüllt oder sogar vollständig leer sind, muß das überschüssige Kältemittel während dieser Zeiten in dem dafür vorgesehenen Sammelbehälter aufgefangen werden.

Prinzipiell ist es jedoch auch denkbar, daß auf einen derartigen Sammelbehälter verzichtet wird.

Aus dem Sammelbehälter wird das Kältemittel den Kälteverbrauchem zugeführt.
Jedem Kälteverbraucher ist eine Expansionseinrichtung, vorzugsweise ein Expansionsventil vorgeschaltet, in welchem das in den Kälteverbraucher bzw. den oder die Verdampfer des Kälteverbrauchers strömende Kältemittel entspannt wird. Das so entspannte Kältemittel wird in den Verdampfern der Kältemittelverbraucher verdampft und kühlt so die entsprechenden Kühlmöbel und -räume.

Das derart verdampfte Kältemittel wird anschließend über eine Saugleitung einer Verdichtereinheit zugeführt. Diese Verdichtereinheiten können ein- oder mehrstufig ausgebildet sein. Die einzelnen Verdichterstufen weisen im Regelfall mehrere parallel geschaltete Verdichter auf. Diese komprimieren das Kältemittel und fördern es über eine Steigleitung wiederum zu dem bereits erwähnten Verflüssiger. Während die Verdichtereinheit im Normalfall beispielsweise in einem, im Kellergeschoß eines Supermarktes angeordneten Maschinenraum steht, befindet sich der Verflüssiger auf dem Dach des Supermarktes.

Sind innerhalb eines Marktes sog. Normal- und sog. Tiefkühlstellen vorhanden, werden diese mittels separater Kältemittelkreisläufe versorgt; dies bedeutet also, daß eine wie in der DE-PS 39 28 430 beschriebene Kälteanlage wenigstens zweimal vorhanden ist.

Der für die Kühlung der Normal- und Tiefkühlstellen eines Marktes erforderliche Investitions- und Betriebskosten- sowie Installationsaufwand ist jedoch erheblich.

Aufgabe der vorliegenden Erfindung ist es, eine Kälteanlage der gattungsgemäßen Art anzugeben, die einen geringeren Investitions- und Betriebskosten- sowie Installationsaufwand erforderlich macht.

Erfindungsgemäß wird die Aufgabe durch die Ansprüche 1 und 14 gelöst.

Die erfindungsgemäße Kälteanlage sowie weitere Ausgestaltungen derselben seien anhand der in den Figuren 1 und 2 dargestellten Ausführungsform näher erläutert.

Die in der Figur 1 dargestellte Kälteanlage weist nur einen Verflüssiger bzw. Kondensator V auf. Diesem kann - gemäß einer vorteilhaften Ausgestaltung der Erfindung - ein Sammelbehälter S1 nachgeschaltet sein. Das flüssige Kältemittel aus dem Verflüssiger V wird über Leitung 1 dem Sammelbehälter S1 zugeführt. Aus diesem gelangt das Kältemittel über die Flüssigkeitsleitungen 2 sowie 3 und 4 zu den Kälteverbrauchem des Normalkühl- und Tiefkühlkreislaufes. Hierbei stehen die in der Figur 1 dargestellten Verbraucher V1 und V2 für eine beliebige Anzahl von Verbrauchern des Normalkühlkreislaufes, während die in der Figur 1 dargestellten Verbraucher V3 und V4 für eine beliebige Anzahl von Verbraucher des Tiefkühlkreislaufes stehen.

Jedem Kälteverbraucher V1 bis V4 ist ein Expansionsventil a bis d vorgeschaltet bzw. zugeordnet, in welchem das in den Kälteverbraucher bzw. den oder die Verdampfer des Kälteverbrauchers strömende Kältemittel entspannt wird. Das so entspannte Kältemittel wird in den Verdampfern der Kältemittelverbraucher V1 bis V4 verdampft und kühlt so die entsprechenden Kühlmöbel und -räume des Normal- und des Tiefkühlkreislaufes.

Das in den Kälteverbrauchem V1 und V2 des Normalkühlkreislaufes verdampfte Kältemittel wird über eine Saugleitung 5 der Verdichtereinheit des Normalkühlkreislaufes zugeführt. Dieser ist - gemäß einer weiteren vorteilhaften Ausgestaltung der erfindungsgemäßen Kälteanlage - ein Saugsammelbehälter S2 vorgeschaltet. Im Regelfall ist die Verdichtereinheit des Normalkühlkreislaufes lediglich einstufig ausgebildet und weist mehrere, vorzugsweise drei parallel geschaltete Verdichter auf; der Übersichtlichkeit halber sind in der Figur lediglich zwei parallel geschaltete Verdichter C1 und C2 dargestellt. Diese saugen über die Leitungen 6 und 7 Kältemittel aus dem Saugsammelbehälter S2 an und fördern das verdichtete Kältemittel über die Druckleitung 8 zu einem Enthitzer E. Nach Durchlaufen des Enthitzers E wird das Kältemittel wieder über Leitung 9 dem bereits beschriebenen Kondensator bzw. Verflüssiger V zugeführt.

Der Übersichtlichkeit halber in der Figur 1 nicht dargestellt ist die erforderliche weitere Abkühlung bzw. Unterkühlung des Kältemittels in der Flüssigkeitsleitung 4, die beispielsweise im indirekten Wärmetausch mit dem in der Leitung 10 geförderten Kältemittel erfolgen kann.

Es ist von Vorteil, wenn - gemäß einer weiteren vorteilhaften Ausgestaltung der erfindungsgemäßen Kälteanlage - die Vorrichtung zur Unterkühlung des Kältemittels in der Flüssigkeitsleitung 4 des Tiefkühlkreislaufes räumlich so nahe als möglich an den Kälteverbrauchem V3 und V4 des Tiefkühlkreislaufes angeordnet ist. Mittels dieser Ausgestaltung der erfindungsgemäßen Kälteanlage kann der Leistungsverlust durch Wärmeaufnahme aus der Umgebung minimiert werden.

Das den Verbrauchern V3 und V4 des Tiefkühlkreislaufes über die Flüssigkeitsleitung 4 zugeführte Kältemittel wird über die Saugleitung 10 der Verdichtereinheit des Tiefkühlkreislaufes zugeführt. Wiederum kann - gemäß einer weiteren vorteilhaften Ausgestaltung der erfindungsgemäßen Kälteanlage - der Verdichtereinheit des Tiefkühlkreislaufes ein Niederdruck-Saugsammelbehälter S3 vorgeschaltet sein.

Die Verdichtereinheit des Tiefkühlkreislaufes ist vorzugsweise wenigstens zweistufig ausgebildet, wobei wiederum der Übersichtlichkeit halber jede Verdichterstufe durch zwei parallel geschaltete Verdichter C3 und C5 sowie C4 und C6 dargestellt ist. Die Verdichter C3 und C5 der ersten Verdichterstufe saugen über die Leitungen 11 und 12 gasförmiges Kältemittel aus dem Niederdruck-Saugsammelbehälter S3 an und fördern das auf einen Zwischendruck komprimierte Kältemittel über Leitung 13 in den Zwischendruck-Saugsammelbehälter S4. Aus diesem saugen die Verdichter C4 und C6 der zweiten Verdichterstufe über die Leitungen 14 und 15 Kältemittel an und fördern das komprimierte Kältemittel anschließend über die Druckleitung 16 ebenfalls vor den bereits erwähnten Enthitzer E in der Leitung 9.

Selbstverständlich kann - im Gegensatz zu der Darstellung in der Figur 1 - die Verdichtereinheit des Tiefkühlkreislaufes auch drei- oder mehrstufig ausgebildet sein; in diesem Falle könnten den einzelnen Verdichterstufen jeweils separate Saugsammelbehälter vorgeschaltet werden. Es sei darauf hingewiesen, daß selbstverständlich auch auf derartige Saugsammelbehälter verzichtet werden kann.

Die erfindungsgemäße Kälteanlage weist gegenüber den bekannten Lösungen einen geringeren Investitions- und Betriebskosten- sowie Installationsaufwand auf. Sie ermöglicht ferner - wie noch dargelegt werden wird - weitere konstruktive Ausgestal- - tungen und Verfahrensweisen, die mit den bisherigen Lösungen nicht oder nur schwer zu realisieren sind.

Kälteanlage bzw. die in den Kälteverbrauchern angeordneten Verdampfer müssen in regelmäßigen Abständen abgetaut werden, da Verreifungen bzw. Vereisungen der Verdampfer zu einer Verringerung des Wirkungsgrades der Verdampfer führen.

Eine Möglichkeit der Abtauung ist die sog. Elektroabtauung. Bei dieser werden die Verdampfer mittels an und/oder in ihnen angeordneten Heizungen abgetaut. Diese Verfahrensweise führt jedoch zu einem unerwünschten Mehrverbrauch an elektrischer Energie.

Als Alternative zu der beschriebenen Elektroabtauung bietet sich die sog. Druckgas-Abtauung an. Bei dieser werden zwischen dem Gasraum des dem Verflüssiger nachgeschalteten Sammelbehälters und jedem Verdampfer bzw. jeder Verdampfergruppe Druckgasleitungen verlegt und über diese gasförmiges Kältemittel, das eine Temperatur zwischen 35°C und 45°C aufweist, aus dem Sammelbehälter den Verdampfern bzw. Verdampfergruppen zugeführt. Der Installationsaufwand für diese Druckgas-Abtauung ist jedoch vergleichsweise hoch, da für jeden Verdampfer bzw. jede Verdampfergruppe eine separate Druckgasleitung vorgesehen werden muß.

Insbesondere bei Kühlmöbeln ist der erforderliche Arbeitsaufwand sehr hoch, da die notwendigen Ventilstationen im Regelfall auf der Unterseite der Kühlmöbei angeordnet werden müssen, und diese gerade im Servicefall nur schlecht zugänglich sind.

Verglichen mit der Elektroabtauung erfordert diese Druckgas-Abtauung hinsichtlich des Rohrleitungsnetzes einen Mehraufwand. Neben dem Vorteil einer Betriebskostensenkung ist der wesentliche Vorteil der Druckgas-Abtauung in der geringeren Wärmebelastung der Waren zu sehen. Der Warentemperatur während und unmittelbar nach der Abtauung kommt jedoch eine stetig größer werdende Bedeutung zu, so daß die Druckgas-Abtauung zukünftig die einzige Möglichkeit darstellen dürfte, den Anforderungen des Gesetzgebers im Hinblick auf das Erfordernis "Warentemperatur" Genüge zu leisten.

Bei der erfindungsgemäßen Kälteanlage sind die Druckleitungen 8 und 16 von den Verdichtereinheiten C1/C2 und C3/C4/C5/C6 über eine Abtauleitung 30, die vorzugsweise z. B. mittels eines Ventiles e, absperrbar ausgebildet ist, mit der Saugleitung 10 der Verdichtereinheit C3/C4/C5/C6 des Tiefkühlkreislaufes verbunden.

Während der Abtauphase wird nunmehr die Zufuhr von Kältemittel aus der Verdichtereinheit C1/C2 des Normalkühlkreislaufes zu dem Verflüssiger V unterbrochen, die Verdichtereinheit C3/C4/C5/C6 des Tiefkühlkreislaufes abgeschaltet und das erwärmte Kältemittel über die geöffnete Abtauleitung 30 der Saugleitung 10 und über diese den Kälteverbraucher V3 und V4 des Tiefkühlkreislaufes zugeführt. Der Strömungsverlauf des Kältemittels während der Abtauphase ist durch die großen, umrahmten Pfeile dargestellt.

Das durch die Kälteverbraucher V3 und V4 des Tiefkühlkreislaufes bzw. deren Verdampfer strömende Kältemittel wird über die Leitungen 3 und 4 den Kälteverbrauchem V1 und V2 des Normalkühlkreislaufes zugeführt und anschließend über die Saugleitung 5 wieder zu der Verdichtereinheit C1/C2 des Normalkühlkreislaufes gefördert. Während der Abtauung arbeitet die Verdichtereinheit C1/C2 somit als Wärmepumpe. Sobald die Verdampfer der Kälteverbraucher V3 und V4 des Tiefkühlkreislaufes vollständig abgetaut sind, wird die Abtauleitung 30 durch Schließen des Ventiles e wieder geschlossen, die Verdichtereinheit C3/C4/C5/C6 des Tiefkühlkreises angeschaltet und auf den Kühlbetrieb umgestellt. Das Kältemittel strömt nunmehr wieder über die Druckleitungen 8 und 16 sowie die gemeinsame Druckleitung 9 von den Verdichtereinheiten C1/C2 und C3/C4/C5/C6 zu dem Verflüssiger V.

Zu Beginn der Abtauphase ist es sinnvoll, wenn warmes Kältemittel aus dem Sammelbehälter S1 über die Flüssigkeitsleitungen 2 und 4 zu den Verdampfern der Kälteverbraucher V3 und V4 des Tiefkühlkreislaufes strömt. Die jeweils abzutauenden Verdampfer werden dadurch mit flüssigem Kältemittel angestaut, wodurch bereits eine Erwärmung der abzutauenden Verdampfer stattfindet. Sobald das mittels der Verdichtereinheit C1/C2 des Normalkühlkreislaufes über die Abtauleitung 30 den Verdampfern der Kälteverbraucher V3 und V4 zugeführte Kältemittel in die Verdampfer strömt, wird das zuvor darin angestaute Kältemittel verdrängt. Nach erfolgtem Druckausgleich zwischen dem Verflüssiger V bzw. dem Sammelbehälter S1 und den Druckleitungen wird dann nur mehr Kältemittel mittels der Verdichtereinheit C1/C2 über die Abtauleitung 30 und die Saugleitung 10 in die Verdampfer der Kälteverbraucher V3 und V4 gefördert.

Da in unterschiedlichen Kühlmöbeln unterschiedlich große Verdampfer angeordnet sind und/oder die Verdampfer unterschiedliche Vereisungsgrade aufweisen, erreichen diese nicht zeitgleich die erforderliche Abtauendtemperatur von beispielsweise 15°C.

Eine weitere vorteilhafte Ausgestaltung der erfindungsgemäßen Kälteanlage ist daher dadurch gekennzeichnet, daß wenigstens einem der Kälteverbraucher V3 und V4 des Tiefkühlkreislaufes bzw. den Verdampfern dieser Kälteverbraucher ein direktgesteuertes Magnetventil, das zu dem entsprechenden Expansionsventil des Kälteverbrauchers parallel angeordnet ist, vorgeschaltet ist.

Diese Ausgestaltung der erfindungsgemäßen Kälteanlage sei im folgenden anhand der Figur 2, die den unmittelbaren Bereich des in der Figur 1 dargestellten Kälteverbrauchers V3 zeigt, näher erläutert; es ist dies der in der Figur 1 mit unterbrochener Linie umkreiste Bereich.

Sie zeigt den Verbraucher V3 bzw. dessen Verdampfer, die in der Figur 1 dargestellte Flüssigkeitsleitung 4 und Saugleitung 10 sowie das dem Verdampfer des Verbrauchers V3 zugeordnete Expansionsventil c, über das im Kühlbetrieb das Kältemittel in den Verdampfer eingespritzt wird. Im Kühlbetrieb strömt somit Kältemittel aus der Flüssigkeitsleitung 4 über die Leitung 40 zu dem Expansionsventil c und von diesem über die Leitung 42 in den Verdampfer des Kälteverbrauchers V3.

Erfindungsgemäß ist nunmehr parallel zu dem Expansionsventil c in einer Bypass-Leitung 41 ein direktgesteuertes Magnetventil c' vorgesehen. Während des Abtauvorganges strömt das Kältemittel über die in der Figur 2 nicht dargestellte Abtauleitung 30 sowie die Saugleitung 10 in den Verdampfer des Kälteverbrauchers V3 und anschliessend über die Leitungen 42 und 41 in die Flüssigkeitsleitung 4. Wird in einem der Verdampfer die voreingestellte Abtauendtemperatur erreicht - was beispielsweise mittels eines entsprechenden Abtaufühlers registriert werden kann -, wird das Magnetventil c' geschlossen.

Das direktgesteuerte Magnetventil c' wirkt bei stromloser Spule als Rückschlagventil mit einem Öffnungsdruck von ca. 1,5 bar, welcher ventilbedingt ist. Durch das Schließen eines Magnetventiles bei der entsprechenden Abtauendtemperatur wird Abtauleistung zu denjenigen Verdampfern verlagert, die die Abtauendtemperatur noch nicht erreicht haben. Einem bereits abgetauten Verdampfer wird also nicht unnötigerweise Kältemittel zugeführt, sondern nur mehr denjenigen Verdampfern, die noch nicht vollständig abgetaut sind. Diese erreichen somit in kürzerer Zeit die vorgegebene Abtauendtemperatur.

Sobald alle Verdampfer ihr Abtauende erreicht haben und somit deren Magnetventile geschlossen sind, baut sich zwischen den Verdampfern und der Flüssigkeitsleitung 4 eine Druckdifferenz auf. Sobald diese Druckdifferenz größer als 1,5 bar wird, werden die Magnetventile rückwärts durchströmt und die in den Verdampfern befindliche Kältemittelflüssigkeit wird in die Flüssigkeitsleitung 4 gedrückt.

Nach Beendigung der Abtauphase werden die Verdampfer gleichzeitig über die Verdichter des Normal- und des Tiefkühlkreislaufes abgesaugt. Sobald der Verdampferdruck tiefer sinkt als es der Temperatur der T(hermostatisches)E(xpansions)V(entil)-Fühler entspricht, wird automatisch wieder Kältemittel in die Verdampfer eingespritzt. Die Abkühlung der Verdampfer des Tiefkühlkreislaufes erfolgt in etwa 5 Minuten. Hierzu steht neben der Leistung der Verdichter des Tiefkühlkreislaufes auch die Leistung der Verdichter des Normalkühlkreislaufes zur Verfügung, da die Kühlstellen bzw. Kälteverbraucher des Normalkühlkreislaufes während der Abtauung der Verdampfer der Kälteverbraucher V3 und V4 des Tiefkühlkreislaufes auf Zwangskühlung geschaltete sind und dadurch Temperaturen unter dem Soll-Wert erreichen. Für den gesamten Tiefkühlbereich kann daher eine deutlich geringere Abtauzeit gegenüber der elektrischen Abtauung erreicht werden.

Die Realisierung des beschriebenen Abtauverfahrens erfordert bei der erfindungsgemäßen Kälteanlage im Vergleich zu einer Kälteanlage, bei der eine Elektroabtauung durchgeführt wird, keinen Mehraufwand an Rohrleitungen und Armaturen. Da zur Abtauung der Verdampfer der Kälteverbraucher V3 und V4 des Tiefkühlkreislaufes keine Leistung zwangsweise eingeschaltet werden muß - wie dies beispielsweise im Falle einer Elektroabtauung der Fall ist -, ist in der Energiebilanz nur die Abkühlung nach der Abtauphase zu berücksichtigen. Die Abtauleistung für sich ist reiner Wärmepumpenbetrieb aus dem Normalkühl-Verbundsatz bzw. der Verdichtereinheit C1/C2.

Ein weiterer Vorteil ist darin zu sehen, daß die Rohrisolierungen in schlecht belüfteten Bodenkanälen und/oder unter den Kühlmöbeln nicht mehr durchfeuchten, da sie zwangsweise alle 48 Stunden während des Abtauvorganges erwärmt werden.

Des weiteren ist die Ware einer geringeren Temperaturbelastung ausgesetzt, da nur mehr dreimal pro Woche - beispielsweise dienstags, donnerstags und samstags - abgetaut werden muß. Bei getrennten Kältemittelkreisläufen und einer Kaltgasabtauung ist dies nicht möglich, da nach 48 Stunden Kühlbetrieb im Tiefkühlkreislauf keine Abtauleistung für die erste Abtaugruppe zur Verfügung stünde.

Während der Nacht- bzw. Ladenschlußzeiten wird die Kälteanlage in einem sog. Energie-Sparbetrieb gefahren. Unter dem Begriff Energie-Sparbetrieb seien hierbei diejenigen Betriebsbedingungen zu verstehen, bei denen an den Kühlmöbeln die Nachtrollos herunter- bzw. darübergefahren, die Beleuchtungen ausgeschaltet sind, die Kühlraumtüren nicht mehr geöffnet werden und somit kein Warenfluß - also die Entnahme oder Hereingabe von Ware aus bzw. in die Kühlmöbel oder Kühlräume - stattfindet.

Der Kältebedarf ist während dieser Zeiten oftmals so gering, daß es in der Verdichtereinheit des Normalkühlkreislaufes zu einer sog. Pump-Down-Schaltung kommt. Unter dem Begriff "Pump-Down-Schaltung" ist das Absaugen der Verdampfer der Kälteverbraucher zu verstehen. Dies hat zur Folge, daß zum einen Kühlstellen mit einem geringen Kältebedarf die Soll-Temperaturen nicht mehr erreichen und zum anderen die Schalthäufigkeit der Verdichter des Normalkühlkreislaufes unnötig und unerwünscht hoch wird, da die erhöhte Schalthäufigkeit dieser Verdichter zu einer Verringerung deren Lebensdauer führt.

Eine weitere vorteilhafte Ausgestaltung der erfindungsgemäße Kälteanlage ist dadurch gekennzeichnet, daß der Tiefkühlkreislauf eine wenigstens zweistufige Verdichtereinheit C3/C4/C5/C6 aufweist und die Saugseite des Normalkühlkreislaufes mit der oder einer der Zwischendruckseiten des Tiefkühlkreislaufes in Wirkverbindung steht. Sofern den Verdichterstufen C1 und C2 des Normalkühlkreislaufes und zumindest einer Verdichterstufe C4 und C6 des Tiefkühlkreislaufes, wobei es sich nicht um die erste Verdichterstufe C3 und C5 handelt, Saugsammelbehälter S2 und S4 vorgeschaltet sind, stehen vorzugsweise diese miteinander in Wirkverbindung.

Diese Ausgestaltung der erfindungsgemäßen Kälteanlage ermöglicht nunmehr weitere vorteilhafte Verfahrensweisen, wie sie mit den bekannten Kälteanlagen nicht oder nur mit einem entsprechenden Aufwand realisiert werden können.

Eine Wirkverbindung zwischen der Saugseite des Normalkühlkreislaufes und der oder einer der Zwischendruckseiten des Tiefkühlkreislaufes bzw. zwischen dem Saugsammelbehälter des Normalkühlkreislaufes und dem oder einem der Zwischendruck-Saugsammelbehälter des Tiefkühlkreislaufes kann gemäß einer vorteilhaften Ausgestaltung der erfindungsgemäßen Kälteanlage über wenigstens eine Verbindungsleitung 20 realisiert werden.

Denkbar ist - gemäß einer alternativen Ausgestaltung der erfindungsgemäßen Kälteanlage -, daß die Funktion des Saugsammelbehälters des Normalkühlkreislaufes und des bzw. eines der Zwischendruck-Saugsammelbehälter des Tiefkühlkreislaufes in einem gemeinsamen Saugsammelbehälter realisiert wird. Diese Ausführungsform der erfindungsgemäßen Kälteanlage ist in Figur 1 nicht dargestellt.

Mittels dieser Ausgestaltung der erfindungsgemäßen Kälteanlage ist es möglich, daß während des Nacht- und/oder Ladenschlußbetriebes die Verdichter des Normalkühlkreislaufes ausgeschaltet werden.

Da im Falle einer zweistufigen Verdichtereinheit in dem Tiefkühlkreislauf der Zwischendruck in Abhängigkeit der Verflüssigungstemperatur während des Energie-Sparbetriebs immer tiefer liegt als die Verdampfungstemperatur des Normalkühlkreislaufes, wird die erforderliche Schwachlast des Normalkühlbereiches durch die zweite Verdichterstufe - die sog. Hochdruck-Verdichterstufe - des Tiefkühlkreislaufes übernommen. Dies hat zur Folge, daß sämtliche Kälteverbraucher des Normalkühlkreislaufes mit geringem Kältebedarf die notwendigen Soll-Temperaturen auch dann erreichen können, wenn alle Verdichter des Normalkühlkreislaufes abgeschaltet sind. Auf ein Einschalten der Verdichter des Normalkühlkreislaufes kann damit verzichtet werden; die Schalthäufigkeit der Verdichter des Normalkühlkreislaufes verringert sich dadurch wesentlich, wodurch die Lebenserwartung dieser Verdichter steigt. Da während des Energie-Sparbetriebes die Arbeit der Verdichter des Normalkühlkreislaufes von den Verdichtern des Tiefkühlkreislaufes übernommen wird, verbessert sich deren Auslastung.

Eine weitere Ausgestaltung der erfindungsgemäßen Kälteanlage ist dadurch gekennzeichnet, daß eine den Saugsammelbehälter S2 des Normalkühlkreislaufes und den Zwischendruck-Saugsammelbehälter S4 des Tiefkühlkreislaufes verbindende Ölausgleichsleitung 21 vorgesehen wird.

Über diese Ölausgleichsleitung 21 können die Ölstände der miteinander verbundenen Saugsammler S2 und S4 ausgeglichen werden. Der Aufwand für eine derartige Ölausgleichsleitung ist gering.

Die erfindungsgemäße Kälteanlage bietet somit eine Vielzahl von Vorteilen gegenüber den bekannten Kälteanlagen, insbesondere im Hinblick auf die Abtauung der Verdampfer sowie den Energie-Sparbetrieb. Sie ermöglicht dies bei einem verringerten Installationsaufwand und damit einhergehend niedrigeren Investitionskosten. Da sowohl der Energieverbrauch als auch der Wartungsaufwand verringert werden, erniedrigen sich zudem die Betriebskosten. Des weiteren ist mit dem beschriebenen Abtauverfahren ein Einhalten der zukünftigen gesetzlichen Vorgaben möglich.

Es sei darauf hingewiesen, daß sich die Erfindung nicht nur bei einer Kälteanlage mit einer wenigstens zweistufigen Verdichtereinheit des Tiefkühlkreislaufes - wie in der Figur 1 dargestellt -, sondern auch mit einer einstufigen Verdichtereinheit realisieren ließe.

## Patentansprüche

1. Kälteanlage zur Kühlung von wenigstens einem Kälteverbraucher mittels eines Normalkühlkreislaufes und zur Kühlung von mehr als einem Kälteverbraucher mittels eines Tiefkühlkreislaufes, wobei jeder der Kreisläufe eine Verdichtereinheit aufweist, lediglich ein Verflüssiger vorgesehen ist und die Druckleitungen von den Verdichtereinheiten vor dem Verflüssiger zusammengeführt sind, und wobei die Kälterverbraucher des Tiefkühlkreislaufes jeweils an Verbindungsstellen mit einer gemeinsamen zu der Verdichtereinheit (C3/C4/C5/C6) des Tiefkühlkreislaufes verbundenen Saugleitung (10) verbunden sind, **dadurch gekennzeichnet, daß** die Druckleitungen (8, 16) von den Verdichtereinheiten (C1/C2/C3/C4/C5/C6) über eine Abtauleitung (30), die zwischen der Verdichtereinheit (C3/C4/C5/C6) des Tiefkühlkreislaufs und der dieser am nächsten liegen den, zu einem Kälteverbraucher (V3) führenden Verbindungstelle angeschlossen ist, mit der Saugleitung (10) der Verdichtereinheit (C3/C4/C5/C6) des Tiefkühlkreislaufes verbunden sind.

2. Kälteanlage nach Anspruch 1, **dadurch gekennzeichnet, daß** die Abtauleitung (30) absperrbar (e) ausgebildet ist.

3. Kälteanlage nach Anspruch 1 oder 2, **dadurch gekennzeichnet, daß** dem Verflüssiger (V) lediglich ein Sammelbehälter (S1) nachgeschaltet ist.

4. Kälteanlage nach einem der vorhergehenden Ansprüche, **dadurch gekennzeichnet, daß** zwischen dem Verflüssiger (V) oder dem Sammelbehälter (S1) und den Flüssigkeitsleitungen (3, 4) des Normal- und des Tiefkühlkreislaufes lediglich eine Flüssigkeitsleitung (2) angeordnet ist.

5. Kälteanlage nach einem der vorhergehenden Ansprüche, **dadurch gekennzeichnet, daß** die Vorrichtung zur Unterkühlung des Kältemittels in der Flüssigkeitsleitung (4) des Tiefkühlkreislaufes räumlich so nahe als möglich an den Kälteverbrauchem (V3, V4) des Tiefkühlkreislaufes angeordnet ist.

6. Kälteanlage nach einem der vorhergehenden Ansprüche, **dadurch gekennzeichnet, daß** wenigstens einem der Kälteverbraucher (V3, V4) des Tiefkühlkreislaufes ein direktgesteuertes Magnetventil (c') dem entsprechenden Expansionsventil (c) des Kälteverbrauchers (V3, V4) parallel angeordnet ist.

7. Kälteanlage nach einem der vorhergehenden Ansprüche, **dadurch gekennzeichnet, daß** dem Verflüssiger (V) ein Enthitzer (E) vorgeschaltet ist.

8. Kälteanlage nach Anspruch 7, **dadurch gekennzeichnet, daß** die Druckleitungen (8, 16) von den Verdichtereinheiten (C1/C2, C3/C4/C5/C6) vor dem Enthitzer (E) zusammengeführt sind.

9. Kälteanlage nach einem der vorhergehenden Ansprüche, **dadurch gekennzeichnet, daß** der Tiefkühlkreislauf eine wenigstens zweistufige Verdichtereinheit (C3/C4/C5/C6) aufweist und die Saugseite des Normalkühlkreislaufes mit der oder einer der Zwischendruckseiten des Tiefkühlkreislaufes in Wirkverbindung steht.

10. Kälteanlage nach einem der vorhergehenden Ansprüche, **dadurch gekennzeichnet, daß** zumindest einer Verdichterstufe (C1/C2) des Normalkühlkreislaufes und einer Verdichterstufe (C4/C6) des Tiefkühlkreislaufes, wobei es sich nicht um die erste Verdichterstufe (C3/C5) handelt, Saugsammelbehälter (S2, S4) vorgeschaltet sind und diese in Wirkverbindung stehen.

11. Kälteanlage nach Anspruch 9 oder 10, **dadurch gekennzeichnet, daß** die Wirkverbindung über wenigstens eine Verbindungsleitung (20) realisiert wird.

12. Kälteanlage nach Anspruch 11, **dadurch gekennzeichnet, daß** eine den Saugsammelbehälter (S2) des Normalkühlkreislaufes und den oder einen der Zwischendruck-Saugsammelbehälter (S4) des Tiefkühlkreislaufes verbindende Ölausgleichsleitung (21) vorgesehen ist.

13. Kälteanlage nach Anspruch 10, **dadurch gekennzeichnet, daß** die Funktion des Saugsammelbehälters (S2) des Normalkühlkreislaufes und des Zwischendruck-Saugsammelbehälters (S4) des Tiefkühlkreislaufes in einem Saugsammelbehälter realisiert wird.

14. Verfahren zum Abtauen einer Kälteanlage gemäß einem der Ansprüche 1 bis 13, wobei erwärmtes Kältemittel aus der Verdichtereinheit (C1/C2) des Normalkühlkreislaufs über die Abtauleitung (30) zu der Saugleitung (10) der Verdichtereinheit (C3/C4/C5/C6) des Tiefkühlkreislaufes und über diese zu den Kälteverbrauchern (V3, V4) des Tiefkühlkreislaufes zugeführt wird.

15. Verfahren nach Anspruch 14, wobei während des Abtauvorgangs die Zufuhr von Kältemittel aus der Verdichtereinheit (C1, C2) des Normalkühlkreislaufs zu dem Verflüssiger unterbrochen wird und die Verdichtereinheit (C3, C4, C5, C6) des Tiefkühlkreislaufs abgeschaltet wird.

16. Verfahren nach Anspruch 14 oder 15, wobei das den Kälteverbrauchern (V3, V4) des Tiefkühlkreislaufes zugeführte Kältemittel anschließend den Kälteverbrauchern (V1, V2) des Normalkühlkreislaufes zugeführt wird und anschließend zu der Verdichtereinheit (C1, C2) des Normalkühlkreislaufes gefördert wird, wobei die Verdichtereinheit (C1, C2) des Normalkühlkreislaufes als Wärmepumpe arbeitet.

17. Verfahren nach einem der Ansprüche 14 bis 16, wobei wenigstens einem der Kälteverbraucher (V3, V4) des Tiefkühlkreislaufes beziehungsweise den Verdampfern dieses wenigstens einen Kälteverbrauchers ein direktgesteuertes Magnetventil (c'), das zu dem entsprechenden Expansionsventil des Kälteverbrauchers parallel angeordnet ist, vorgeschaltet ist und wobei das Kältemittel während des Abtauvorganges von der Saugleitung (10) in den Verdampfer des wenigstens einen Kälteverbrauchers (V3, V4) und durch das geöffnete Magnetventil (c') strömt.

18. Verfahren nach Anspruch 17, wobei das Magnetventil (c') geschlossen wird, wenn in dem entsprechenden Verdampfer des wenigstens einen Kälteverbrauchers (V3, V4) eine voreingestellte Abtauendtemperatur erreicht wird.

## Claims

1. Refrigeration installation for cooling at least one refrigeration consumer unit by means of a normal refrigeration circuit and for cooling more than one refrigeration consumer unit by means of a freezing circuit, each of the circuits having a compressor unit, only one condenser being provided and the pressure lines from the condenser units converging in front of the condenser, and wherein the refrigeration consumer units of the freezing circuit are each connected, at connection points, to a common intake line (10) connected to the compressor unit (C3/C4/C5/C6) of the freezing circuit, **characterised in that** the pressure lines (8, 16) from the compressor units (C1/C2/C3/C4/C5/C6) are connected to the intake line (10) of the compressor unit (C3/C4/C5/C6) of the freezing circuit via a defrosting line (30) which is attached between the compressor unit (C3/C4/C5/C6) of the freezing circuit and the nearest connection point leading to a refrigeration consumer unit (V3).

2. Refrigeration installation according to claim 1, **characterised in that** the defrosting line (30) is designed to be capable of being blocked off (e).

3. Refrigeration installation according to claim 1 or 2, **characterised in that** only one reservoir (S1) is connected downstream of the condenser (V).

4. Refrigeration installation according to one of the preceding claims, **characterised in that** between the condenser (V) or the reservoir (S1) and the fluid lines (3, 4) of the normal and deep-freezing circuits only one fluid line (2) is provided.

5. Refrigeration installation according to one of the preceding claims, **characterised in that** the apparatus for cooling the refrigerant is arranged in the fluid line (4) of the freezing circuit, spatially as close as possible to the refrigeration consumer units (V3, V4) of the freezing circuit.

6. Refrigeration installation according to one of the preceding claims, **characterised in that** at least one of the refrigeration consumer units (V3, V4) of the freezing circuit, a directly controlled magnetic valve (c') is arranged parallel to the corresponding expansion valve (c) of the refrigeration consumer unit (V3, V4).

7. Refrigeration installation according to one of the preceding claims, **characterised in that** a desuperheater (E) is arranged upstream of the condenser (V).

8. Refrigeration installation according to claim 7, **characterised in that** the pressure lines (8, 16) from the compressor units (C1/C2, C3/C4/C5/C6) converge in front of the desuperheater (E).

9. Refrigeration installation according to one of the preceding claims, **characterised in that** the freezing circuit has an at least two-stage compressor unit (C3/C4/C5/C6) and the intake side of the normal refrigeration circuit is operatively connected to the intermediate pressure side, or one of the intermediate pressure sides, of the freezing circuit.

10. Refrigeration installation according to one of the preceding claims, **characterised in that** intake reservoirs (S2, S4) are connected upstream of at least one compressor stage (C1/C2) of the normal refrigeration circuit and a compressor stage (C4/C6) of the freezing circuit, but not the first compressor stage (C3/C5), and these intake reservoirs (S2, S4) are operatively connected.

11. Refrigeration installation according to claim 9 or 10, **characterised in that** the operative connection is provided by means of at least one connecting line (20).

12. Refrigeration installation according to claim 11, **characterised in that** an oil equalising line (21) is provided, which connects the intake reservoir (S2) of the normal refrigeration circuit and the or one of the intermediate pressure intake reservoirs (S4) of the freezing circuit.

13. Refrigeration installation according to claim 10, **characterised in that** the function of the intake reservoir (S2) of the normal refrigeration circuit and the intermediate pressure intake reservoir (S4) of the freezing circuit is implemented in an intake reservoir.

14. Method of defrosting a refrigeration installation according to one of claims 1 to 13, wherein heated refrigerant from the compressor unit (C1/C2) of the normal refrigeration circuit is fed through the defrosting line (30) to the intake line (10) of the compressor unit (C3/C4/C5/C6) of the freezing circuit and through this to the refrigeration consumer units (V3, V4) of the freezing circuit,

15. Method according to claim 14, wherein during the defrosting process the supply of refrigerant from the compressor unit (C1, C2) of the normal refrigeration circuit to the condenser is stopped and the compressor unit (C3, C4, C5, C6) of the freezing circuit is switched off.

16. Method according to claim 14 or 15, wherein the refrigerant supplied to the refrigeration consumer units (V3, V4) of the freezing circuit is then fed to the refrigeration consumer units (V1, V2) of the normal refrigeration circuit and subsequently conveyed to the compressor unit (C1, C2) of the normal refrigeration circuit, the compressor unit (C1, C2) of the normal refrigeration circuit operating as a heat pump.

17. Method according to one of claims 14 to 16, wherein a directly controlled magnetic valve (c') which is arranged parallel to the corresponding expansion valve of the refrigeration consumer unit is connected upstream of at least one of the refrigeration consumer units (V3, V4) of the freezing circuit or the evaporators of this minimum of one refrigeration consumer unit, and wherein during the defrosting process the refrigerant flows from the intake line (10) into the evaporator of the minimum of one refrigeration consumer unit (V3, V4) and through the open magnetic valve (c').

18. Method according to claim 17, wherein the magnetic valve (c') is closed when a preselected final defrosting temperature is reached in the corresponding evaporator of the minimum of one refrigeration consumer unit (V3, V4).

## Revendications

1. Installation frigorifique pour le refroidissement d'au moins un consommateur de froid au moyen d'un circuit de réfrigération normal et pour le refroidissement de plus d'un consommateur de froid au moyen d'un circuit de surgélation, chacun des circuits comportant une unité de compresseur, un seul condenseur étant prévu, et les conduites sous pression des unités de compresseur se rejoignant en amont du condenseur, et les consommateurs de froid du circuit de surgélation étant reliés chacun, au niveau de points de raccordement, à une conduite d'aspiration (10) commune reliée à l'unité de compresseur (C3/C4/C5/C6) du circuit de surgélation, **caractérisée en ce que** les conduites sous pression (8, 16) des compresseurs (C1/C2/C3/C4/C5/C6) sont reliées à la conduite d'aspiration (10) de l'unité de compresseur (C3/C4/C5/C6), par l'intermédiaire d'une conduite de dégivrage (30) qui est raccordée, entre l'unité de compresseur (C3/C4/C5/C6) du circuit de surgélation et le point de raccordement situé le plus près de celle-ci et menant vers un consommateur de froid (V3), à la conduite d'aspiration (10) de l'unité de compresseur (C3/C4/C5/C6) du circuit de surgélation.

2. Installation frigorifique selon la revendication 1, **caractérisée en ce que** la conduite de dégivrage (30) est réalisée de manière à pouvoir être fermée.

3. Installation frigorifique selon la revendication 1 ou 2, **caractérisée en ce que** seulement un collecteur (S1) est monté en aval du condenseur (V).

4. Installation frigorifique selon l'une quelconque des revendications précédentes, **caractérisée en ce que** seulement une conduite de liquide (2) est disposée entre le condenseur (V) ou le collecteur (S1) et les conduites de liquide (3, 4) du circuit de réfrigération normal et du circuit de surgélation.

5. Installation frigorifique selon l'une quelconque des revendications précédentes, **caractérisée en ce que** le dispositif destiné à surrefroidir le réfrigérant dans la conduite de liquide (4) du circuit de surgélation est situé dans l'espace aussi près que possible des consommateurs de froid (V3, V4) du circuit de surgélation.

6. Installation frigorifique selon l'une quelconque des revendications précédentes, **caractérisée en ce qu'**une vanne électromagnétique (c') à commande directe, qui est montée parallèlement à la vanne d'expansion (c) correspondante du consommateur de froid (V3, V4), est située en amont d'au moins un des consommateurs de froid (V3, V4) du circuit de surgélation.

7. Installation frigorifique selon l'une quelconque des revendications précédentes, **caractérisée en ce qu'**un refroidisseur (E) est monté en amont du condenseur (V).

8. Installation frigorifique selon la revendication 7, **caractérisée en ce que** les conduites sous pression (8, 16) des unités de compresseur (C1/C2, C3/C4/C5/C6) se rejoignent en amont du refroidisseur (E).

9. Installation frigorifique selon l'une quelconque des revendications précédentes, **caractérisée en ce que** le circuit de surgélation comporte une unité de compresseur (C3/C4/C5/C6) avec au moins deux niveaux et le côté aspiration du circuit de réfrigération normal est en liaison active avec le ou l'un des côtés de pression intermédiaire du circuit de surgélation.

10. Installation frigorifique selon l'une quelconque des revendications précédentes, **caractérisée en ce qu'**au moins un niveau de compresseur (C1/C2) du circuit de réfrigération normal et un niveau de compresseur (C4/C6) du circuit de surgélation, sachant qu'il ne s'agit pas du premier niveau de compresseur (C3/C5), sont montés en amont de récipients collecteurs à aspiration (S2, S4) et que ceux-ci sont en liaison active.

11. Installation frigorifique selon la revendication 9 ou 10, **caractérisée en ce que** la liaison active est réalisée par au moins une conduite de liaison (20).

12. Installation frigorifique selon la revendication 11, **caractérisée en ce qu'**il est prévu une conduite de compensation d'huile (21) reliant le récipient collecteur à aspiration (S2) du circuit de réfrigération normal et le ou l'un des récipients collecteurs à aspiration de pression intermédiaire (S4) du circuit de surgélation.

13. Installation frigorifique selon la revendication 10, **caractérisée en ce que** la fonction du récipient collecteur à aspiration (S2) du circuit de réfrigération normal et du récipient collecteur à aspiration de pression intermédiaire (S4) du circuit de surgélation est réalisée dans un récipient collecteur à aspiration.

14. Procédé de dégivrage d'une installation frigorifique selon l'une quelconque des revendications 1 à 13, dans lequel un réfrigérant chauffé est acheminé hors de l'unité de compresseur (C1/C2) du circuit de réfrigération normal par l'intermédiaire de la conduite de dégivrage (30) vers la conduite d'aspiration (10) de l'unité de compresseur (C3/C4/C5/C6) du circuit de surgélation et par l'intermédiaire de celle-ci vers les consommateurs de froid (V3, V4) du circuit de surgélation.

15. Procédé selon la revendication 14, dans lequel, pendant le processus de dégivrage, l'acheminement du réfrigérant hors de l'unité de compresseur (C1/C2) du circuit de réfrigération normal vers le condenseur est interrompu et l'unité de compresseur (C3/C4/C5/C6) du circuit de surgélation est déconnectée.

16. Procédé selon la revendication 14 ou 15, dans lequel le réfrigérant acheminé vers les consommateurs de froid (V3, V4) du circuit de surgélation est acheminé ensuite vers les consommateurs de froid (V1, V2) du circuit de réfrigération normal et est refoulé ensuite vers l'unité de compresseur (C1, C2) du circuit de réfrigération normal, l'unité de compresseur (C1, C2) du circuit de réfrigération normal fonctionnant en tant que pompe à chaleur.

17. Procédé selon l'une quelconque des revendications 14 à 16, dans lequel une vanne électromagnétique (c') à commande directe, qui est montée parallèlement à la vanne d'expansion correspondante du consommateur de froid, est montée en amont d'au moins un des consommateurs de froid (V3, V4) du circuit de surgélation ou en amont des évaporateurs dudit au moins un consommateur de froid, et dans lequel le réfrigérant, pendant le processus de dégivrage, afflue depuis la conduite d'aspiration (10) dans l'évaporateur dudit au moins un consommateur de froid (V3, V4) et à travers la vanne électromagnétique (c') ouverte.

18. Procédé selon la revendication 17, dans lequel la vanne électromagnétique (c') est fermée lorsqu'une température finale de dégivrage prédéfinie est atteinte dans l'évaporateur correspondant dudit au moins un consommateur de froid (V3, V4).
